# EUROPÄISCHE PATENTSCHRIFT

(11) **EP 0 146 782 B1**
(45) Veröffentlichungstag und Bekanntmachung des Hinweises auf die Patenterteilung: **19.11.1987**
(21) Anmeldenummer: 84113993.4
(22) Anmeldetag: 19.11.1984
(51) Int. Cl.: H01R 23/68, H01R 9/09

(54) **Adaptereinrichtung zur Herstellung einer lösbaren elektrischen Verbindung zwischen Kontaktelementen eines ersten elektrischen Bauteils und Kontaktelementen eines zweiten elektrischen Bauteils**
Adaptation device for the establishment of a removable electrical connection between contact elements
Dispositif d'adaptation pour l'établissement d'une liaison électrique démontable entre élements de contact

(30) Priorität: 23.11.1983 DE 3342368
(43) Veröffentlichungstag der Anmeldung: 03.07.1985
(73) Patentinhaber: SIEMENS AKTIENGESELLSCHAFT, 80333 München (DE)
(72) Erfinder: Maier, Max, D-8039 Puchheim (DE)

## Beschreibung

Die Erfindung bezieht sich auf eine Adaptereinrichtung zur Herstellung einer lösbaren elektrischen Verbindung zwischen Kontaktelementen eines ersten elektrischen Bauteils, z.B. eines zu prüfenden Bausteins, und Kontaktelementen eines zweiten elektrischen Bauteils, z.B. eines Prüfautomaten.

Elektrische Bauteile, z.B. Flachbaugruppen und Bausteine, die eine Vielzahl von elektronischen Bauelementen enthalten können, müssen vor dem Einbau z. B. in ein Datenverarbeitungssystem auf Fehlerfreiheit geprüft werden. Dazu werden sie in einen Prüfautomaten eingeführt, der die zur Prüfung des elektrischen Bauteils, im folgenden Prüfling genannt, erforderlichen Prüfsignale erzeugt und die von dem Prüfling abgegebenen Ausgangssignale überprüft. Zu diesem Zwecke muss eine elektrische Verbindung zwischen dem Prüfautomaten und dem Prüfling hergestellt werden.

Da mit einem Prüfautomaten verschiedenartig aufgebaute Prüflinge geprüft werden müssen, kann der Prüfling nicht direkt an die Anschaltebaugruppen des Prüfautomaten angeschaltet werden. Vielmehr muss zwischen den Anschaltebaugruppen des Prüfautomaten und dem Prüfling eine Adaptereinrichtung angeordnet werden. Mit Hilfe dieser Adaptereinrichtung werden die Leitungen der Anschaltebaugruppen mit den zugeordneten Leitungen des Prüflings verbunden. Wenn also ein anders aufgebauter Prüfling geprüft werden soll, ist es lediglich erforderlich, die Adaptereinrichtung oder ein Teil der Adaptereinrichtung auszutauschen, die übrigen Einheiten des Prüfautomaten müssen dagegen nicht geändert werden. Die Adaptereinrichtung ist also sowohl mit den Anschaltebaugruppen des Prüfautomaten als auch mit dem Prüfling in elektrischer Verbindung und ist so aufgebaut, dass die Signalleitungen und Potentialleitungen der Anschaltebaugruppen des Prüfautomaten mit den zugeordneten Signalleitungen und Potentialleitungen des Prüflings verbunden werden, wie z.B. in der DE-A-3 212 456 beschrieben.

Die der Erfindung zugrundeliegende Aufgabe besteht darin, eine Adaptereinrichtung anzugeben, mit der eine lösbare, leitungsrichtige elektrische Verbindung zwischen einem ersten elektrischen Bauteil, z.B. dem Prüfling, und einem zweiten elektrischen Bauteil, z.B. einem Prüfautomaten, herstellbar ist, die einfach und kostengünstig ausgeführt ist.

Diese Aufgabe wird bei einer Adaptereinrichtung der eingangs angegebenen Art dadurch gelöst, dass eine auswechselbare Leiterplatte vorgesehen ist, die Durchkontaktierungen im Rastermass der Kontaktelemente des ersten Bauteils aufweist, die Kontaktstellen im Rastermass der Kontaktelemente des zweiten Bauteils aufweist, und die Verbindungsleitungen zwischen den Durchkontaktierungen und den Kontaktelementen aufweist und dass in den Durchkontaktierungen relativ zu der Leiterplatte verschiebbare Verbindungsteile angeordnet sind, durch deren Verschiebung elektrischer Kontakt zwischen den Kontaktelementen des ersten Bauteils und den Verbindungselementen und elektrischer Kontakt zwischen den Verbindungselementen und den Durchkontaktierungen herstellbar ist.

Durch die Verschiebung der Verbindungsteile relativ zu der Leiterplatte ist weiterhin Kontakt zwischen der Leiterplatte und den Kontaktelementen des zweiten Bauteils herstellbar. Somit sind zur Kontaktierung zwischen den Kontaktelementen, der Leiterplatte und den Kontaktelementen des zweiten Bauteils keine weiteren, zusätzlichen Bauteile erforderlich.

Ein einfach ausgeführtes Verbindungsteil ist am einen Ende zur Aufnahme eines als Kontaktstift ausgeführten Kontaktelements des ersten Bauteils als Steckhülse ausgeführt und ist am anderen Ende im Kontaktbereich zur Durchkontaktierung aufgespreizt. Ein solches Verbindungsteil besteht aus einem Rohr, das am anderen Ende aufgeschlitzt und aufgespreizt ist und aus einem Stift, der in dem Rohr in Kontakt mit diesem angordnet ist und am einen Ende als Steckhülse ausgeführt ist.

Ein weiteres einfach ausgeführtes Verbindungsteil ist am einen Ende als Steckstift ausgeführt und am anderen Ende im Kontaktbereich zur Durchkontaktierung aufgespreizt. Ein solches Verbindungsteil besteht aus einem Rohr, das am anderen Ende aufgeschlitzt und aufgespreizt ist und aus einem Stift, der im Rohr in Kontakt mit diesem angeordnet ist und am einen Ende als Steckstift ausgeführt ist.

Es ist zweckmässig, wenn der Stift am anderen Ende des Rohres herausragt, so dass eine Bewegungsmechanik an diesem Ende angreifen kann.

Zur Herstellung der elektrischen Verbindung zwischen dem ersten Bauteil, dem Prüfling, und dem zweiten Bauteil, dem Prüfautomat, kann folgendermassen vorgegangen werden. Zunächst wird die Leiterplatte in einer ersten Richtung bei stillstehenden Verbindungsteilen verschoben, um Kontakt zwischen den Kontaktflecken der Leiterplatte und den Kontaktelementen des Prüfautomaten herzustellen. Anschliessend werden die Verbindungsteile in entgegengesetzter Richtung durch die Durchkontaktierungen der Leiterplatte soweit geschoben, dass Kontakt zwischen den Verbindungsteilen und den Kontaktelementen des ersten Bauteils, des Prüflings, hergestellt ist und Kontakt zwischen den Durchkontaktierungen und den Verbindungsteilen besteht.

Diese einfach und kostengünstig ausgeführte Adaptereinrichtung besteht somit im wesentlichen aus der Leiterplatte, deren Kontaktelemente im Rastermass sowohl dem Prüfling als auch dem Prüfautomaten einfach angepasst werden können. Diese Leiterplatte wird dann relativ zu den Verbindungsteilen, dem Prüfling und dem Prüfautomaten verschoben, um Kontakt herzustellen. Eine derart ausgeführte Leiterplatte ist sehr kostengünstig und kann leicht ausgetauscht werden.

Anhand eines Ausführungsbeispiels, das in den Figuren dargestellt ist, wird die Erfindung weiter erläutert. Es zeigen
Fig. 1 eine Darstellung der Adaptereinrichtung,
Fig. 2 einen Ausschnitt aus der Adaptereinrichtung, bevor Kontakt zwischen der Adaptereinrichtung und den Kontaktelementen des Prüflings hergestellt wird,
Fig. 3 einen Ausschnitt aus der Adaptereinrichtung, nachdem Kontakt zwischen der Adaptereinrichtung und den Kontaktelementen des Prüflings hergestellt ist.
Fig. 4eine erste Ausführung des Verbindungsteils,
Fig. 5 eine zweite Ausführung des Verbindungsteils,
Fig. 6 einen Schnitt durch einen Verbindungsteil.

Die Adaptereinrichtung nach Fig. 1 besteht aus einer Leiterplatte 1, und Verbindungsteilen 7. Die Leiterplatte 1 enthält Durchkontaktierungen 2, in die die Verbindungsteile 7 eingeschoben werden können. Die Durchkontaktierungen 2 sind im Rastermass der Kontaktelemente eines Prüflings 3 angeordnet. Der Prüfling 3 kann z.B. eine Flachbaugruppe sein, die mit Stecker 12 versehen ist, dessen Kontaktstifte 13 mit den Verbindungsteilen 7 verbunden werden müssen.

Auf der Leiterplatte 1 sind weiterhin Kontaktflecken 4 angeordnet, über die Kontakt mit Kontaktstiften 5 des Prüfautomaten hergestellt wird. Diese Kontaktflecken 4 sind im Rastermass der Kontaktelemente des Prüfautomaten auf der Leiterplatte 1 angeordnet. Zwischen den Durchkontaktierungen 2 und den Kontaktflecken 4 sind elektrische Leitungen 6 angordnet.

Die elektrische Verbindung zwischen dem Prüfling 3 und der Leiterplatte 1 erfolgt mit Hilfe des Verbindungsteils 7. Diese Verbindungsteile 7 stellen eine Steckverbindung von der Durchkontaktierung 2 in der Leiterplatte 1 zu dem Stecker 12 des Prüflings 3 her. Die Verbindungsteile 7 sind aber mit der Leiterplatte 1 nicht fest verbunden, sie können daher in Pfeilrichtung 8 relativ zu der Leiterplatte 1 bewegt werden. Bei dieser Bewegung relativ zur Leiterplatte 1 kann Kontakt zwischen dem Stecker 12 des Prüflings 3 und den Verbindungsteilen 7 als auch zwischen den Verbindungsteilen 7 und den Durchkontaktierungen 2 der Leiterplatte 1 hergestellt werden.

Diesen Bewegungsvorgang zeigt Fig. 2 und Fig. 3. Fig. 2 stellt den Zustand dar, bei dem das Verbindungsteil 7 noch nicht den elektrischen Kontakt zwischen dem Kontaktstift 13 und der Durchkontaktierung 2 hergestellt hat. Zu diesem Zwecke muss das Verbindungsteil 7 in die Durchkontaktierung 2 hineingeschoben werden, wie es in Fig. 3 gezeigt ist. Dabei entsteht Steckverbindung zwischen dem Kontaktstift 13 des Prüflings 3 und der Durchkontaktierung 2.

Um den nötigen Kontakt zwischen dem Verbindungsteil 7 und der Durchkontaktierung 2 herstellen zu können, ist das Verbindungsteil 7 am einen Ende aufgespreizt. Bei der Bewegung des Verbindungsteils 7 zum Stecker 13 des Prüflings 3 wird das Verbindungsteil mit dem aufgespreizten Ende in die Durchkontaktierung 2 hineingeschoben und es entsteht Kontakt zwischen dem Verbindungsteil 7 und der Durchkontaktierung 2.

Die elektrische Verbindung zwischen den Kontaktstiften 13 des Prüflings 3 und den Kontaktstiften 5 des Prüfautomaten kann auf folgende Weise hergestellt werden: Zunächst wird die Leiterplatte 1 in Richtung des Pfeils 9 relativ zu den Verbindungsteilen 7 solange verschoben, bis die Kontaktstifte 5 mit den Kontaktflecken 4 auf der Leiterplatte 1 Kontakt haben. Bei diesem Verschiebevorgang wird noch kein Kontakt zwischen den Verbindungsteilen 7 und den Kontaktstiften 13 des Prüflings 3 und den Verbindungsteilen 7 und den Durchkontaktierungen 2 hergestellt. In dieser Position kann die Leiterplatte 1 bleiben, solange Prüflinge gleichen Aufbaus geprüft werden. Zur Herstellung der elektrischen Verbindung zwischen dem Prüfling 3 und der Leiterplatte 1 werden nun die Verbindungsteile 7 in Richtung des Pfeils 8 zu dem Prüfling 3 hinbewegt. Dadurch entsteht ein Kontakt zwischen den Kontaktstiften 13 des Prüflings 3 und den als Steckhülsen ausgeführten Enden der Verbindungsteile 7. Weiterhin entsteht Kontakt zwischen den Durchkontaktierungen 2 und den aufgespreizten Teilen der Verbindungsteile 7.

Zur Lösung des Kontaktes zwischen dem Prüfling 3 und der Leiterplatte 1 werden die Verbindungsteile 7 in entgegengesetzter Richtung aus Durchkontaktierungen 2 der Leiterplatte 1 herausgezogen, dabei der Kontakt zwischen den Verbindungsteilen 7 und den Durchkontaktierungen 2 und zwischen den Verbindungsteilen 7 und den Steckstiften des Prüflings 3 gelöst.

Zur Kontaktierung eines Prüflings ist somit nur die Bewegung der Verbindungsteile 7 relativ zur Leiterplatte 1 erforderlich. Die Bewegung der Leiterplatte 1 zur den Kontaktstiften 5 des Prüfautomaten ist nur dann erforderlich, wenn eine neue Leiterplatte 1 eingesetzt werden muss. Dies ist z.B. dann der Fall, wenn ein anders aufgebauter Prüfling 3 geprüft werden soll.

Der genauere Aufbau eines Verbindungsteils 7 ist in den Figuren 4 bis 6 gezeigt. Das Verbindungsteil 7 weist zwei Bestandteile auf, es enthält ein Rohr 14, das am einen Ende 17 geschlitzt und aufgespreizt ist. In diesem Rohr 14 ist ein Stift 15 angeordnet. Dieser Stift 15 ist in Fig. 4 und Fig. 6 so ausgeführt, dass er am einen Ende eine Steckhülse 18 aufweist. In diese Steckhülse 15 kann ein Kontaktstift eingeschoben werden. Am anderen Ende des Rohres 14 ragt der Stift 15 heraus, so dass eine Bewegungsmechanik an dieser Seite am Stift angreifen kann. Um Kontakt zwischen dem Stift 15 und dem Rohr 14 herzustellen, sind beide Teile des Verbindungsteils im Bereich 16 mit Kerben zusammengeprägt.

Die Ausführung des Verbindungsteils gemäss Fig. 5 unterscheidet sich von der der Fig. 4 und Fig. 6 nur dadurch, dass die eine Seite des Stiftes 15 nicht als Steckhülse, sondern als Steckstift 10 ausgeführt ist. Dementsprechend ist das Kontaktelement des Prüflings 3 als Steckhülse 13 ausgeführt.

## Patentansprüche

1. Adaptereinrichtung zur Herstellung einer lösbaren elektrischen Verbindung zwischen Kontaktelementen (13) eines ersten elektrischen Bauteils (3), z.B. eines zu prüfenden Bausteins, und Kontaktelementen (5) eines zweiten elektrischen Bauteils, z.B. eines Prüfautomaten, dadurch gekennzeichnet, dass eine auswechselbare Leiterplatte (1) vorgesehen ist, die Durchkontaktierungen (2) im Rastermass der Kontaktelemente (13) des ersten Bauteils (3) aufweist, die Kontaktstellen (4) im Rastermass der Kontaktelemente (5) des zweiten Bauteils aufweist und die Verbindungsleitungen (6) zwischen den Durchkontaktierungen und den Kontaktelementen aufweist, und dass in den Durchkontaktierungen (2) relativ zu der Leiterplatte (1) verschiebbare Verbindungsteile (7) angeordnet sind, durch deren Verschiebung Kotakt zwischen den Kontaktelementen (13) des ersten Bauteils (3) und den Verbindungsteilen (7) und Kontakt zwischen den Verbindungsteilen (7) und den Durchkontaktierungen (2) herstellbar ist.

2. Adaptereinrichtung nach Anspruch 1, dadurch gekennzeichnet, dass durch die Verschiebung der Leiterplatte (1) relativ zu den Verbindungsteilen (7) Kontakt zwischen der Leiterplatte und den Kontaktelementen (5) des zweiten Bauteils herstellbar ist.

3. Adaptereinrichtung nach Anspruch 1 oder 2, dadurch gekennzeichnet, dass das Verbindungsteil (7) am einen Ende zur Aufnahme eines eines als Kontaktstift (13) ausgeführten Kontaktelements des ersten Bauteils (3) als Steckhülse (18) ausgeführt ist und am anderen Ende (17) im Kontaktbereich zur Durchkontaktierung (2) aufgespreizt ist.

4. Adaptereinrichtung nach Anspruch 3, gekennzeichnet durch das Verbindungsteil (7) aus einem Rohr (14), das am anderen Ende (17) aufgeschlitzt und aufgespreizt ist und aus einem Stift (15), der in dem Rohr (14) in Kontakt mit diesem angeordnet ist und am einen Ende als Steckhülse (18) ausgeführt ist.

5. Adaptereinrichtung nach Anspruch 1 oder 2, dadurch gekennzeichnet, dass das Verbindungsteil (7) am einen Ende als Steckstift (19) ausgeführt ist und am anderen Ende im Kontaktbereich zur Durchkontaktierung (2) aufgespreizt ist.

6. Adaptereinrichtung nach Anspruch 5, gekennzeichnet durch das Verbindungsteil (7) aus einem Rohr (14), das am anderen Ende (17) aufgeschlitzt und aufgespreizt ist und aus einem Stift (15), der im Rohr (14) in Kontakt mit diesem angeordnet ist und am einen Ende als Steckstift (19) ausgeführt ist.

7. Adaptereinrichtung nach einem der Ansprüche 3 bis 6, dadurch gekennzeichnet, dass der Stift (15) am anderen Ende des Rohres (14) herausragt.

8. Verfahren zur Herstellung einer lösbaren elektrischen Verbindung zwischen einem ersten Bauteil und einem zweiten Bauteil mit Hilfe der Adaptereinrichtung gemäss einem der Ansprüche 1 bis 7, dadurch gekennzeichnet, dass die Leiterplatte (1) in einer ersten Richtung (9) bei stillstehendem Verbindungsteil (7) verschoben wird, um Kontakt zwischen den Kontaktflecken (4) der Leiterplatte und den Kontaktelementen (5) des zweiten Bauteils herzustellen, und dass dann die Verbindungsteile (7) in der entgegengesetzten Richtung durch die Durchkontaktierungen (2) der Leiterplatte so geschoben werden, bis Kontakt zwischen den Verbindungsteilen (7) und den Kontaktelementen (13) des ersten Bauteils (3) und zwischen den Verbindungsteilen (7) und den Durchkontaktierungen (2) der Leiterplatte (1) hergestellt ist.

## Claims

1. An adaptor device for establishing a separable electrical connection between contact elements (13) of a first electrical component (3), e.g. a module to be tested, and contact elements (5) of a second electrical component, e.g. an automatic testing device, characterised in that an exchangeable circuit board (1) is provided, which itself has through-contacts (2) arranged in the grid dimensioning of the contact elements (13) of the first component (3), which has contact spots (4) arranged in the grid dimensioning of the contact elements (5) of the second component, and which has connection lines (6) between the through-contacts and the contact elements; and that connection members (7) are provided which are displaceable in the through-contacts (2) relative to the circuit board (1), by the displacement of which, contact can be established between the contact elements (13) of the first component (3) and the connection members (7) and between the connection members (7) and the through-contacts (2).

2. An adaptor device as claimed in Claim 1, characterised in that as a result of the displacement of the circuit board (1) relative to the connection members (7), contact can be established between the circuit board and the contact elements (5) of the second component.

3. An adaptor device as claimed in Claim 1 or 2, characterised in that at one end the connection member (7) is formed as a socket (18) to receive a contact element of the first component (3) in the form of a contact pin (13), and that at its other end (17) the connection member is expanded in the region in which it contacts the through-contact (2).

4. An adaptor device as claimed in Claim 3, characterised by the connection member (7) consisting of a tube (14) which is slit open and expanded at the other end (17) and of a pin (15) which is arranged in the tube (14) in contact therewith, and at one end is formed as a socket (18).

5. An adaptor device as claimed in Claim 1 or 2, characterised in that the connection member (7) is in the form of a plug-in pin (19) at one end and at its other end is expanded in the region in which it contacts the through-contact (2).

6. An adaptor device as claimed in Claim 5, characterised by the connection member (7) consisting of a tube (14) which is slit open and expanded at the other end (17), and of a pin (15) which is arranged in the tube (14) in contact therewith, and at one end forms a plug-in pin (19).

7. An adaptor device as claimed in one of Claims 3 to 6, characterised in that the pin (15) projects from the other end of the tube (14).

8. A method of establishing a separable, electrical connection between a first component and a second component by means of the adaptor device as claimed in one of Claims 1 to 7, characterised in that the circuit board (1) board (1) is displaced in a first direction (9) whilst the connection member (7) is stationary, in order to establish contact between the contact spots (4) of the circuit board and the contact elements (5) of the second component; and that the connection members (7) are then displaced in the opposite direction through the through-contacts (2) of the circuit board until contact is established between the connection members (7) and the contact elements (13) of the first component (3) and between the connection members (7) and the through-contacts (2) of the circuit board (1).

## Revendications

1. Dispositif d'adption pour établir une liaison électrique détachable entre des éléments de contact (13) d'un premier composant électrique (3), par exemple un module devant être contrôlé, et des éléments de contact (5) d'un second composant électrique, par exemple d'un appareil de contrôle automatique, caractérisé par le fait qu'il est prévu une plaquette à circuits imprimés (1) interchangeable, qui comporte des contacts traversants (2) disposés selon le pas tramé des éléments de contact (13) du premier composant (3) et qui comporte des plages de contact (4) disposées selon le pas tramé des éléments de contact (5) du second composant et portent les cnducteurs de liaison (6) situés entre les contacts traversants et les éléments de contact, et que dans les contacts traversants (2) se trouvent disposés des organes de liaison (7) déplaçables par rapport à la plaquette à circuits imprimés (1) et au moyen du déplacement desquels un contact peut être établi entre les éléments de contact (13) du premier composant (3) et les organes de liaison (7), et un contact peut être établi entre les organes de liaison (7) et les contacts traversants (2).

2. Dispositif d'adaptation suivant la revendication 1, caractérisé par le fait que sous l'effet du déplacement de la plaquette à circuits imprimés (1) par rapport aux organes de liaison (7), un contact peut être établi entre la plaquette à circuits imprimés et les éléments de contact (5) du second composant.

3. Dispositif d'adaptation suivant la revendication 1 ou 2, caractérisé par le fait que l'organe de liaison (7) est réalisé sous la forme d'une douille d'enfi- chage (18) au niveau de sa première extrémité servant à recevoir un élément de contact, réalisé sous la forme d'une broche de contact (13), du premier composant (3) et s'évase, sur son autre extrémité (17), dans la zone de liaison avec le contact traversant (2).

4. Dispositif d'adaptation suivant la revendication 3, caractérisé par le fait que l'organe de liaison (7) est constitué par un tube (14) qui est fendu et évasé sur la seconde extrémité (17), et par une broche (15) qui est disposée dans le tube (14) en étant en contact avec ce dernier et est réalisée, au niveau de la première extrémité, sous la forme d'une douille d'enfichage (18).

5. Dispositif d'adaptation suivant la revendication 1 ou 2, caractérisé par le fait que l'organe de liaison (7) est réalisé, au niveau de la première extrémité, sous la forme d'une broche enfichable (19) et s'évase au niveau de sa seconde extrémité, dans la zone de liaison avec le contact traversant (2).

6. Dispositif d'adaptation suivant la revendication 5, caractérisé par le fait que l'organe d liaison (7) est constitué par un tube (14), qui est fendu et évasé sur la seconde extrémité (17), et par une broche (15), qui est disposé dans le tube (14) en étant en contact avec ce dernier et est réalisée sous la forme d'une broche enfichable (19) au niveau de la seconde extrémité.

7. Dispositif d'adaptation suivant les revendications 3 ou 6, caractérisé par le fait que la tige (15) fait saillie au niveau de la seconde extrémité du tube (14).

8. Procédé pour réaliser une liaison électrique détachable entre un premier composant et un second composant à l'aide d'un dispositif d'adaptation suivant l'une des revendications 1 à 7, caractérisé par le fait qu'on déplace la plaquette à circuits imprimés (1) dans une première direction (9), tandis que l'organe de liaison (7) reste fixe, afin d'établir un contact entre les plages de contact (4) de la plaquette à circuits imprimés et les éléments de contact (5) du second composant, et qu'ensuite on déplace les organes de liaison (7) dans la direction opposée, à travers les contacts traversants (2) de la plaquette à circuits imprimés, jusqu'à ce qu'un contact soit établi entre les organes de liaison (7) et les éléments de contact (13) et le premier composant (3) et entre les organes de liaison (7) et les contacts traversants (2) de la plaquette à circuits imprimés (1).
